# EUROPÄISCHE PATENTSCHRIFT

(11) **EP 1 180 234 B1**
(45) Veröffentlichungstag und Bekanntmachung des Hinweises auf die Patenterteilung: **05.02.2003**
(21) Anmeldenummer: 00929413.3
(22) Anmeldetag: 22.04.2000
(51) Int. Cl.: F41J 5/10, F41J 5/08

(54) **VERFAHREN ZUR TREFFER- BZW. SCHUSSAUSWERTUNG IN EINER SCHIESSANLAGE UND SCHIESSANLAGE**
METHOD FOR THE IMPACT OR SHOT EVALUATION IN A SHOOTING RANGE AND SHOOTING RANGE
PROCEDE D'EVALUATION D'IMPACT OU DE COUP DANS UN STAND DE TIR ET STAND DE TIR CORRESPONDANT

(30) Priorität: 14.05.1999 DE 19922296; 10.03.2000 DE 10011311; 06.04.2000 DE 10017130
(43) Veröffentlichungstag der Anmeldung: 20.02.2002
(73) Patentinhaber: Dynamit Nobel GmbH Explosivstoff- und Systemtechnik, 53840 Troisdorf (DE); Pura, Rudolf, 58300 Wetter (DE)
(72) Erfinder: PURA, Rudolf, D-58300 Wetter (DE)
(74) Vertreter: Scherzberg, Andreas, Dr.
(86) Internationale Anmeldenummer: EP0003667
(87) Internationale Veröffentlichungsnummer: WO00070294

(56) Entgegenhaltungen:
- DE-A- 3 705 142
- DE-A- 3 729 613
- DE-A- 19 729 771
- GB-A- 2 264 358
- US-A- 4 611 993

## Beschreibung

Die Erfindung betrifft ein Verfahren zur elektronischen Treffer- bzw. Schußauswertung von abgegebenen Schüssen in einer Schießanlage für Sportschützen und zur Jagdausbildung, bei der als Zielausgabe das zu beschießende Ziel über eine Lichtquelle als heller Fleck in allen Richtungen bewegbar auf eine Zielwand projiziert wird und zur Trefferauswertung eine Infrarotkamera eine Aufnahme des Schußbildes auf der Zielwand erstellt und eine Schießanlage.

Ein derartiges Verfahren und Schießanlage ist aus der DE 37 29 613 C2 bekannt. Die Zielwand wird dabei von einer Infrarotkamera aufgenommen und deren Bild vor der Abgabe des Schusses als Digitalsignal in den Speicher eines Rechners geschrieben, in dem es als Grauwert zeilen- und spaltenweise geordnet zur Verfügung steht. Die Koordinaten des auf der Zielwand erscheinenden Lichtfleckes, sowie das nach Abgabe des Schusses von der beschossen Zielwand erzeugte Bild, werden in dem Rechner gespeichert, und anschließend werden die Grauwerte der beiden Bilder miteinander verknüpft. Die Koordinaten der bei der Verknüpfung festgestellten Veränderungen werden mit den Koordinaten des Lichtfleckes zum Zeitpunkt der Abgabe des Schusses verglichen und die Position des Einschusses zum Ziel ermittelt.

Ein gravierender Nachteil dieser Schießanlage bezogen auf die Auswertung mit einer Infrarotkamera ist, daß in diesem Verfahren ein Wärmebild als eine unveränderbare statische Größe betrachtet wird. Dies ist jedoch nicht der Fall. Eine im thermischem Bereich arbeitende Kamera liefert ein zeitlich sich veränderndes Signal. Durch die "Selbstgenerierung" der Wand ist die auftreffende geringe Impulsenergie in kurzer Zeit verschwunden. Ein solcher Vergleich ist also vollkommen unnötig und kann sogar zu einer Fehlinterpretation führen, wenn die Wand nicht unmittelbar vor dem Auftreffen der Munition eingemessen wird. Dies könnte aber nur mit mehreren feststehenden Infrarotkameras durchgeführt werden, da die Auflösung einer Kamera für eine Zielwand von in der Regel mehr als 30m Länge zu gering ist. Die Verwendung von mehreren Infrarotkameras ist aus Kostengründen nicht möglich. Dieses Verfahren kann auch nicht mit einer bewegten Kamera unmittelbar nach Ansprechen des Akustikschalters und noch vor Auftreffen der Munition die Wand aufnehmen. Um dies zu realisieren müßte die Kamera in weniger als 78 ms aus der Bewegung anhalten und auch schon das Bild vor dem Schuß in den Speicher ablegen. Diese Zeit ist noch wesentlich kürzer wenn man bedenkt, daß die Kamera schon viel früher die auf die Wand zubewegende Munition erfaßt.

Die angegebene Zeit bezieht sich auf eine langsame Schrotpatrone mit einer Geschwindigkeit von vₒ = 400 m/s und einer v₂₅ von 240m/s bei einer Entfernung von 25 m. Das Positionieren einer bewegten Kamera auf eine für die Auswertung und Genauigkeit erforderlichen Teilfläche der Wand erfordert die Aufnahme vieler Einzelbilder. Wegen der zeitlichen Veränderung dieser Einzelbilder müßte in dem Vergleichsverfahren vor jedem neuen Schuß erst der Speicher aktualisiert werden. Nach dem Schuß müßte erst eine dieser Positionen angefahren werden um die bei diesem Verfahren nötige Deckungsgleichheit der Aufnahmen zu erreichen. Die Auswertzeit verlängert sich also auch noch um die Verfahrzeit zum erreichen der nächsten Teilfläche. Die Auswertzeit ist also nicht nur wegen der größeren Datenmenge sondern auch aufgrund der Nachführzeit langsamer. Dadurch kann der Schütze nicht kurz hintereinander bei einem Fehlschuß einen zweiten Schuß abgeben. Dies ist jedoch ein wichtiges Merkmal für den Schützen. Außerdem entstehen größere Pausen zwischen jedem Abwurf.

Der Erfindung liegt daher die Aufgabe zugrunde, ein Verfahren und eine Schießanlage zur elektronischen Treffer- bzw. Schußauswertung von abgegebenen Schüssen in einer Schießanlage nach dem Oberbegriff des Anspruchs 1 bzw. 9 anzugeben, mit dem sowohl eine hohe Genauigkeit erreicht wird, als auch die Auswertdauer so herabgesetzt wird, daß der Schütze ohne Beeinträchtigung zwei Schüsse hintereinander abgeben kann.

Erfindungsgemäß wird diese Aufgabe bezüglich des Verfahrens dadurch gelöst, daß gleichzeitig zur Zielausgabe die Zielkoordinaten erfaßt werden und daß diese Zielkoordinaten mit den aus der Trefferauswertung gewonnenen Trefferkoordinaten verglichen werden und bei Unterschreiten einer vorgegebenen Abweichung ein Treffer signalisiert wird.

Erfindungsgemäß wird die obengenannte Aufgabe bezüglich der Schießanlage dadurch gelöst, daß die Schießanlage ein Gerät zur Messung der durch den Schuß erzeugten Wärmeimpulse enthält, mit dem die durch die Wärmeentwicklung der Treffer auf der Zielwand erzeugten Wärmeimpulse unmittelbar als Trefferkoordinaten erfaßt werden und in dem Auswertegerät die Trefferauswertung durch Vergleich der Zielkoordinaten mit den Trefferkoordinaten erfolgt.

Vorteil dieses Verfahrens und der Schießanlage ist u.a., daß wegen der fehlenden Deckungsgleichheit der beiden Aufnahmen, vor und nach dem Schuß, die Mechanik wesentlich einfacher sein kann. Ein geringes Überschwingen zum Aufnahmezeitpunkt kann sogar toleriert werden. Dadurch ist die Stopzeit auch noch kürzer. Außerdem ergibt sich eine Zeitersparnis, weil die zu verarbeitende Datenmenge geringer ist.

Vorteilhafterweise ist das Ziel in Form von Zielvektoren oder Zielkoordinaten in einem Steuergerät gespeichert und die Zielausgabe ist über die Lichtquelle von diesem Steuergerät gesteuert. Hierdurch sind die genauen Koordinaten des Ziels vorgegeben und bekannt. Als Steuergerät eignet sich z. B. ein Computer oder aber auch nur eine spezielle Einsteckkarte für einen Computer. Diese kann automatisch, d.h. ohne Rechnerbeteiligung selbständig die Zielausgabe tätigen. So kann nach einem Beschuß für die Zeit der Auswertung (im Millisekundenbereich) das Ziel weiter ausgegeben werden, und erst nach Ermittlung des Ergebnisses erfolgt eine Aktion.

Als Lichtquelle wird erfindungsgemäß bevorzugt ein Laser verwendet. Der Laserstrahl wird zur Projektion auf einen horizontal und vertikal verstellbaren Spiegel gelenkt, der den Laserstrahl und damit das Ziel auf die Zielwand ableitet. Die Bewegung des Spiegels wird vom Steuergerät anhand der Zielkoordinaten gesteuert. Da ein Spiegel sehr leicht ist, ergibt sich nahezu kein Fehler bei der Projektion. Es genügt eine einfache Eichung zur Korrelation der Zielkoordinaten mit der Spiegelbewegung.

Der Laserstrahl und damit das Ziel kann selbstverständlich jede geeignete Form aufweisen und z.B. einen Hasen oder eine Taube darstellen. Durch Modulation des Umrisses bewegt sich das Motiv quasi auch noch.

In bevorzugter Ausführungsform wird die Infrarotkamera auf einem vertikal und horizontal verstellbaren Drehteller angeordnet, dessen Bewegung vom Steuergerät in Abhängigkeit der Zielkoordinaten gesteuert ist. Da nach der Abgabe des Schusses noch eine kurze Zeit bis zum Auftreffen des Schusses auf die Zielwand vergeht, kann die Bewegung des Drehtellers so gesteuert sein, daß sie dies berücksichtigt. Es wird zweckmäßigerweise ein gewisser Vorhalt eingestellt.

Eine weitere Ausführungsform ist eine Auswertung mit einer nachgeführten Infrarot - Zeilenkamera. Diese wird so angeordnet, daß die Zeilenelemente eine senkrechte Linie der Wand von oben bis unten aufnehmen. Durch einen auf der horizontalen Achse angeordneten Impulsgeber wird nach einer kleinen Drehbewegung, die sich nach den Pulsen pro Winkel richtet, jeweils eine Spalte eingelesen. Das Einlesen einer Zeile/Spalte dauert nur Mikrosekunden. Eine Spalte wird dabei in einer Operation in den Speicher geschrieben. Die Fläche wird im Speicher wieder zusammengesetzt. Vorteil dieser Anordnung ist der, daß die Auflösung nur noch abhängig von der Anzahl der Pulse pro Winkel ist. Es lassen sich also höhere Auflösungen als mit Flächenkameras erreichen. Die Kamera wird auch zur Aufnahme einer Spalte nicht angehalten, sondern läuft durch. Außerdem entfällt die zweite Drehachse des Spiegels. Der Bereich, in dem der Schütze danebenschießen kann und trotzdem eine korrekte Auswertung möglich ist, kann damit größer sein, weil beliebig viele Spalten ausgelesen werden können. Eine Beschränkung liegt nur im Speicher des Rechners. Außerdem wird die Auswertzeit länger.

Erfindungsgemäß nimmt nach der Schußabgabe die Infrarotkamera das Schußbild auf und es wird in einem Auswertegerät das digitalisierte Schußbild ausgewertet. Da die Bewegung des Drehtellers und damit der Infrarotkamera vom Steuergerät gesteuert wird, sind die Koordinaten bekannt. Beim Schuß treffen die Schußpartikel (Schrot oder Einzelgeschoß) auf die Zielwand auf und erzeugen dort Wärmeimpulse. Diese Wärmeimpulse werden von der Infrarotkamera aufgenommen und den Trefferkoordinaten zugeordnet

Zweckmäßigerweise ist die Zielwand eine nicht beschichtete Stahlwand.

Die Eichung der Infrarotkamera wird vorteilhaft mit Hilfe zweier Marken außerhalb der Zielwand durchgeführt. Eigenschaft der Marke ist, sie muß Wärme abgeben können. Jede Glüh- oder Halogenlampe ist dazu geeignet. Die Marke kann von einer Infrarotkamera zum Abgleich der Mittelpositionen aufgenommen werden, wobei sowohl ein mechanischer Abgleich durch Feinjustage als auch ein elektronisches Einrechnen der Fehtposition möglich ist.

Wird der Laser durch Verstärkungs- und Offseteinstellung der Spiegel in ähnlicher Weise auf die Marken justiert, so kann auch ohne optische Kontrolle der Laserposition diese bestimmt werden. Wird z.B. die Marke genau in die Mitte des Kamerafensters gelegt und ist das obige Verfahren richtig durchgeführt worden, besteht in jeder Position ein direkter Zusammenhang zwischen der Ablenkspannung der dem Laser zugeordneten Galvanometern, die für die Spiegelverstellung zuständig sind, und der auf den Drehtisch ausgegebenen Spannung. Ist diese Spannung verschieden, so entspricht dies einem Winkel oder einer Abweichung von der Position (Ein Beispiel: 0,01 Volt entsprechen 0,1 m auf der Wand). Nach einem Beschuß stoppt die vorlaufende Kamera. Nach z.B. 78 ms, das ist die Zeit, die vergeht bis die Schrote die Wand erreichen, wird die Spannung an den Drehspiegeln digital oder analog ermittelt und auch die Spannung die für das Auslenken der Kamera zuständig ist. Ist die Abweichung z.B. auf der horizontalen Achse 0,01 Volt, so befindet sich der Laserpunkt je nach Vorzeichen eben um diese 0,1m von der Justageposition entfernt.

Das Verfahren und die Schießanlage können jedoch auch mit einer mechanisch gekoppelten, in ähnlicher Weise abgeglichenen optischen Kamera ergänzt werden. Diese kann entweder direkt zum Aufnahmezeitpunkt der Infrarotkamera auch den Laserpunkt aus der Wand ermitteln oder der automatischen Kontrolle und Überwachung der richtigen Justage dienen.

Weitere Merkmale der Erfindung ergeben sich aus der einzigen Figur, die nachfolgend beschrieben ist. Diese Figur zeigt eine Zielwand 1 von ungefährer Länge von 42 m. Die Höhe beträgt 3,50 m. Vor der Zielwand 1 ist eine Anordnung nach dem erfindungsgemäßen Verfahren untergebracht, die hier nur beispielhaft und schematisch dargestellt ist. Mit dem Bezugszeichen 2 ist ein Laser bezeichnet.

Der darin erzeugte Laserstrahl wird über einen beweglichen Spiegel 3 auf die Zielwand 1 gelenkt und erzeugt dort das Zielbild, z.B. einen laufenden Hasen oder eine fliegende Taube. Auf einem horizontal und vertikal beweglichen Drehteller 6 ist eine Infrarotkamera 7 und eine Videokamera 8 angeordnet.

In einem Steuergerät 4 werden die Zielkoordinaten in Form eines zeitlichen Verlaufs eingespeichert. Das Steuergerät 4 steuert dann den Spiegel 3 und den Drehteller 6 und gibt während der Steuerung die Zielkoordinaten an ein Auswertegerät 5 weiter. In dieses Auswertegerät 5 gelangen ebenfalls die Signale der Infrarotkamera 7. Da die Koordinaten des Zielbildes bekannt sind, sind auch die Koordinaten des Bildes der Infrarotkamera 7 bekannt. Es liegen somit die Zielkoordinaten wie auch die Trefferkoordinaten vor. Bei Unterschreiten einer vorgegebenen Abweichung wird ein Treffer signalisiert, z.B. auf einem Monitor 9. Mit dem Bezugszeichen 10 ist ein Eingabegerät bezeichnet. Die Videokamera 8 auf dem Drehteller 6 dient zur Eichung der Anlage, wie beschrieben.

Bei speziellen Infrarotkameras kann es zweckmäßig sein, aus zwei aufeinanderfolgenden Aufnahmen des Schussbildes die Trefferkoordinate zu ermitteln.

Als Beispiel hierfür wird die erste Aufnahme des Schussbildes zum Zeitpunkt des Trefferaufschlages aufgenommen und die zweite Aufnahme 0,033 Sekunden später. Die beiden Aufnahmen zeigen eine Temperaturdifferenz. Diese kann zur Ermittlung der Trefferkoordinaten herangezogen werden.

## Patentansprüche

1. Verfahren zur elektronischen Treffer- bzw. Schußauswertung von abgegebenen Schüssen in einer Schießanlage für Sportschützen und zur Jagdausbildung, bei der als Zielausgabe das zu beschießende Ziel über eine Lichtquelle in alle Richtungen bewegbar auf eine Zielwand (1) projiziert wird und zur Trefferauswertung eine Infrarotkamera (7) eine Aufnahme des Schußbildes auf der Zielwand (1) erstellt, **dadurch gekennzeichnet, daß** gleichzeitig zur Zielausgabe die Zielkoordinaten erfaßt werden und daß diese Zielkoordinaten mit den aus der Trefferauswertung gewonnenen Trefferkoordinaten verglichen werden und bei Unterschreiten einer vorgegebenen Abweichung ein Treffer signalisiert wird.

2. Verfahren nach Anspruch 1, **dadurch gekennzeichnet, daß** das Ziel in Form von Zielvektoren oder Zielkoordinaten in einem Steuergerät (4) gespeichert ist und die Zielausgabe über die Lichtquelle von diesem Steuergerät (4) gesteuert ist.

3. Verfahren nach Anspruch 1 oder 2, **dadurch gekennzeichnet, daß** die Lichtquelle ein Laser (2) ist.

4. Verfahren nach einem der Ansprüche 1 bis 3, **dadurch gekennzeichnet, daß** die Infrarotkamera (7) auf einem vertikal und/oder horizontal verstellbaren Drehteller (6) angeordnet wird, dessen Bewegung vom Steuergerät (4) in Abhängigkeit der Zielkoordinaten gesteuert ist.

5. Verfahren nach einem der vorhergehenden Ansprüche, **dadurch gekennzeichnet, daß** nach der Schußabgabe die Infrarotkamera (7) das Schußbild aufnimmt und in einem Auswertegerät (5) das digitalisierte Schußbild ausgewertet wird, wobei die durch die Wärmeentwicklung der Treffer auf der Zielwand (1) erzeugten Wärmeimpulse den Trefferkoordinaten zugeordnet werden.

6. Verfahren nach einem der vorhergehenden Ansprüche, **dadurch gekennzeichnet, daß** die Zielwand (1) eine Stahlwand ist.

7. Verfahren nach einem der vorhergehenden Ansprüche, **dadurch gekennzeichnet, daß** zur Eichung der Bewegung des Drehtellers (6) bzw. der Trefferkoordinaten auf dem Drehteller (6) zusätzlich eine Videokamera (8) angeordnet ist, über die die Koordinaten vorgegebener Ziele auf der Zielwand (1) erfaßt werden.

8. Verfahren nach einem der vorhergehenden Ansprüche, **dadurch gekennzeichnet, daß** die Infrarotkamera eine Zeilenkamera ist.

9. Verfahren nach einem der vorhergehenden Ansprüche, **dadurch gekennzeichnet, daß** aus zwei aufeinanderfolgenden Aufnahmen des Schussbildes die Trefferkoordinate ermittelt wird.

10. Schießanlage zur elektronischen Treffer- bzw. Schußauswertung von abgegebenen Schüssen, bestehend aus einer Zielwand, einer in allen Richtungen bewegbaren Lichtquelle zur Erzeugung des zu beschießenden Zieles mit gleichzeitiger Speicherung der Zielkoordinaten und einem Auswertegerät, **dadurch gekennzeichnet, daß** die Schießanlage ein Gerät zur Messung der durch den Schuß erzeugten Wärmeimpulse enthält, mit dem die durch die Wärmeentwicklung der Treffer auf der Zielwand (1) erzeugten Wärmeimpulse unmittelbar als Trefferkoordinaten erfaßt werden und in dem Auswertegerät die Trefferauswertung durch Vergleich der Zielkoordinaten mit den Trefferkoordinaten erfolgt.

11. Schießanlage nach Anspruch 10, **dadurch gekennzeichnet, daß** das Gerät zur Messung der durch den Schuß erzeugten Wärmeimpulse eine Infrarotkamera ist.

12. Schießanlage nach Anspruch 10 oder 11, **dadurch gekennzeichnet, daß** das Ziel in Form von Zielvektoren oder Zielkoordinaten in einem Steuergerät (4) gespeichert ist und die Zielausgabe über die Lichtquelle von diesem Steuergerät (4) gesteuert ist.

13. Schießanlage nach einem der Ansprüche 10 bis 12, **dadurch gekennzeichnet, daß** die Lichtquelle ein Laser (2) ist.

14. Schießanlage nach einem der Ansprüche 10 bis 13, **dadurch gekennzeichnet, daß** die Infrarotkamera (7) auf einem vertikal und/oder horizontal verstellbaren Drehteller (6) angeordnet wird, dessen Bewegung vom Steuergerät (4) in Abhängigkeit der Zielkoordinaten gesteuert ist.

15. Schießanlage nach einem der Ansprüche 10 bis 14, **dadurch gekennzeichnet, daß** nach der Schußabgabe die Infrarotkamera (7) das Schußbild aufnimmt und in einem Auswertegerät (5) das digitalisierte Schußbild ausgewertet wird, wobei die durch die Wärmeentwicklung der Treffer auf der Zielwand (1) erzeugten Wärmeimpulse den Trefferkoordinaten zugeordnet werden.

16. Schießanlage nach einem der Ansprüche 10 bis 15, **dadurch gekennzeichnet, daß** die Zielwand (1) eine Stahlwand ist.

17. Schießanlage nach einem der Ansprüche 10 bis 16, **dadurch gekennzeichnet, daß** zur Eichung der Bewegung des Drehtellers (6) bzw. der Trefferkoordinaten auf dem Drehteller (6) zusätzlich eine Videokamera (8) angeordnet ist, über die die Koordinaten vorgegebener Ziele auf der Zielwand (1) erfaßt werden.

18. Schießanlage nach einem der Ansprüche 10 bis 17, **dadurch gekennzeichnet, daß** die Infrarotkamera eine Zeilenkamera ist.

19. Schießanlage nach einem der Ansprüche 10 bis 18, **dadurch gekennzeichnet, daß** aus zwei aufeinanderfolgenden Aufnahmen des Schussbildes die Trefferkoordinate ermittelt wird.

## Claims

1. Method for electronic hit or shot evaluation of shots fired in a firing range for recreational shooting and hunt training, in which the target to be shot at is projected on to a target wall (1) as target output via a light source movable in all directions (1) and, for hit evaluation, an infrared camera (7) produces a photograph of the shot image on the target wall (1), **characterised in that** the target coordinates,are recorded at the same time as the target output and these target coordinates are compared with the hit coordinates obtained from the hit evaluation and a hit is signalled if they are below a predetermined divergence.

2. Method according to Claim 1, **characterised in that** the target is stored in a control device (4) in the form of target vectors or target coordinates and the target output is controlled by this control device (4) via the light source.

3. Method according to Claim 1 or 2, **characterised in that** the light source is a laser (2).

4. Method according to one of Claims 1 to 3, **characterised in that** the infrared camera (7) is arranged on a vertically and/or horizontally adjustable turntable (6), the movement of which is controlled by the control device (4) as a function of the target coordinates.

5. Method according to one of the preceding claims, **characterised in that**, after the shot has been fired, the infrared camera (7) photographs the shot image and the digitalised shot image is evaluated in an evaluation device (5), wherein the heat pulses generated by the heat build-up of the hits on the target wall (1) are allocated to the hit coordinates.

6. Method according to one of the preceding claims, **characterised in that** the target wall (1) is a steel wall.

7. Method according to one of the preceding claims, **characterised in that**, for calibrating the movement of the turntable (6) or the hit coordinates, a video camera (8) is additionally arranged on the turntable (6) via which the coordinates of predetermined targets on the target wall (1) are recorded.

8. Method according to one of the preceding claims, **characterised in that** the infrared camera is a line camera.

9. Method according to one of the preceding claims, **characterised in that** the hit coordinates are evaluated from two successive photographs of the shot image.

10. Firing range for electronic hit or shot evaluation of shots fired, consisting of a target wall, a light source, movable in all directions, for generating the target to be shot at, with simultaneous storage of the target coordinates, and an evaluation device, **characterised in that** the firing range contains a device for measuring the heat pulses generated by the shot, with which the heat pulses generated by the heat build-up of the hits on the target wall (1) are immediately recorded as hit coordinates and hit evaluation takes place in the evaluation device by comparing the target coordinates with the hit coordinates.

11. Firing range according to Claim 10, **characterised in that** the device for measuring the heat pulses generated by the shot is an infrared camera.

12. Firing range according to Claim 10 or 11, **characterised in that** the target is stored in a control device (4) in the form of target vectors or target coordinates and the target output is controlled by this control device (4) via the light source.

13. Firing range according to one of Claims 10 to 12, **characterised in that** the light source is a laser (2).

14. Firing range according to one of Claims 10 to 13, **characterised in that** the infrared camera (7) is arranged on a vertically and/or horizontally adjustable turntable (6), the movement of which is controlled by the control device (4) as a function of the target coordinates.

15. Firing range according to one of Claims 10 to 14, **characterised in that**, after the shot has been fired, the infrared camera (7) photographs the shot image and the digitalised shot image is evaluated in an evaluation device (5), with the heat pulses generated by the heat build-up of the hits on the target wall (1) being allocated to the hit coordinates.

16. Firing range according to one of Claims 10 to 15, **characterised in that** the target wall (1) is a steel wall.

17. Firing range according to one of Claims 10 to 16, **characterised in that**, for calibrating the movement of the turntable (6) or the hit coordinates, a video camera (8), by means of which the coordinates of predetermined targets on the target wall (1) are recorded, is additionally arranged on the turntable (6).

18. Firing range according to one of Claims 10 to 17, **characterised in that** the infrared camera is a line camera.

19. Firing range according to one of Claims 10 to 18, **characterised in that** the hit coordinates are worked out from two successive photographs of the. shot image.

## Revendications

1. Procédé d'évaluation électronique d'impact ou de tir pour des tirs effectués dans un stand de tir, pour des tireurs sportifs ou pour la formation de chasseurs, dans lequel la cible à viser est projetée avec possibilité de déplacement dans toutes les directions sur un mur à cible (1) à l'aide d'une source lumineuse et, pour l'évaluation de l'impact, une caméra à infrarouge réalise une prise de vue du coup sur le mur à cible (1), **caractérisé en ce que** simultanément à l'affichage de la cible, on détermine les coordonnées de la cible, **en ce qu'**on compare lesdites coordonnées de cible aux coordonnées d'impact résultant de l'évaluation de l'impact et, en-dessous d'un écart prédéterminé, on indique un coup au but.

2. Procédé selon la revendication 1, **caractérisé en ce que** la cible est mémorisée sous la forme de vecteurs de cible ou de coordonnées de cible dans un appareil de commande (4), et **en ce que** l'affichage de la cible à l'aide de la source lumineuse est commandé par l'appareil de commande (4).

3. Procédé selon la revendication 1 ou 2, **caractérisé en ce que** la source lumineuse est un laser (2).

4. Procédé selon une des revendications 1 à 3, **caractérisé en ce que** la caméra infrarouge (7) est disposée sur un plateau tournant (6), réglable verticalement et/ou horizontalement, dont les déplacements sont commandés par l'appareil de commande (4), en fonction des coordonnées de cible.

5. Procédé selon une des revendications précédentes, **caractérisé en ce qu'**après le tir, la caméra infrarouge (7) prend une image du coup et **en ce que** l'image numérisée du coup est exploitée dans un appareil d'évaluation (5), les impulsions de chaleur produites par le dégagement de chaleur des impacts sur le mur à cible (1) étant associées aux coordonnées d'impact.

6. Procédé selon une des revendications précédentes, **caractérisé en ce que** le mur à cible (1) est un mur en acier

7. Procédé selon une des revendications précédentes, **caractérisé en ce que** pour l'étalonnage du déplacement du plateau tournant (6) ou des coordonnées d'impact, il est prévu en outre, sur le plateau tournant (6), une caméra vidéo (8) à l'aide de laquelle les coordonnées de cibles prédéfinies sur le mur à cible (1) sont déterminées.

8. Procédé selon une des revendications précédentes, **caractérisé en ce que** la caméra infrarouge (7) est une caméra à lignes.

9. Procédé selon une des revendications précédentes, **caractérisé en ce qu'**on détermine les coordonnées d'impact à partir de deux images consécutives du coup.

10. Installation de tir pour l'évaluation électronique d'impact ou de tir pour des tirs effectués, comprenant un mur à cible, une source lumineuse mobile dans toutes les directions pour générer la cible à viser avec une mémoisation simultanée des coordonnées de cible, ainsi qu'un appareil de traitement, **caractérisée en ce que** l'installation de tir comprend un appareil pour mesurer les impulsions de chaleur produites par le coup, à l'aide duquel les impulsions de chaleur produites par le dégagement de chaleur des impacts sur le mur à cible (1) sont mesurées directement sous forme de coordommées d'impact et **en ce que** l'évaluation de l'impact dans l'appareil d'évaluation a lieu par comparaison des coordonnées de cible aux coordonnées d'impact

11. Installation selon la revendication 10, **caractérisée en ce que** l'appareil pour la mesure des impulsions de chaleur est une caméra à infrarouge.

12. Installation selon la revendication 10 ou 11, **caractérisée en ce que** la cible est mémorisée sous la forme de vecteurs de cible ou de coordonnées de cible dans un appareil de commande (4) et **en ce que** l'affichage de la cible par l'intermédiaire de la source lumineuse est commandé par ledit appareil de commande (4).

13. Installation selon une des revendications 10 à 12, **caractérisée en ce que** la source lumineuse est un laser (2).

14. Installation selon une des revendications 10 à 13, **caractérisée en ce que** la caméra à infrarouge (7) est disposée sur un plateau tournant (6), réglable verticalement et/ou horizontalement, dont les déplacements sont commandés par l'appareil de commande (4) en fonction des coordonnées de cible.

15. Installation selon une des revendications 10 à 14, **caractérisée en ce qu'**après le tir, la caméra infrarouge (7) prend une image du coup et que l'image numérisée du coup est exploitée dans un appareil d'évaluation (5), les impulsions de chaleur produites par le dégagement de chaleur des impacts sur le mur à cible (1) étant associées aux coordonnées d'impact.

16. Installation selon une des revendications 10 à 15, **caractérisée en ce que** le mur à cible (1) est un mur en acier

17. Installation selon une des revendications 10 à 16, **caractérisée en ce que** pour l'étalonnage du déplacement du plateau tournant (6) ou des coordonnées d'impact, il est prévu en outre, sur le plateau tournant (6), une caméra vidéo (8), à l'aide de laquelle les coordonnées de cibles prédéfinies sur le mur à cible (1) sont déterminées.

18. Installation selon une des revendications 10 à 17,, **caractérisée en ce que** la caméra infrarouge est une caméra à lignes.

19. Installation selon une des revendications 10 à 18,, **caractérisée en ce qu'**on détermine les coordonnées d'impact à partir de deux images consécutives du coup.
